# EUROPÄISCHE PATENTSCHRIFT

(11) **EP 1 819 406 B1**
(45) Veröffentlichungstag und Bekanntmachung des Hinweises auf die Patenterteilung: **26.08.2009**
(21) Anmeldenummer: 05809956.5
(22) Anmeldetag: 07.12.2005
(51) Int. Cl.: A63C 11/22

(54) **STOCKGRIFF MIT EINSTELLBARER HANDSCHLAUFE**
POLE GRIP COMPRISING AN ADJUSTABLE WRIST STRAP
POIGNEE DE BATON COMPORTANT UNE DRAGONNE REGLABLE

(30) Priorität: 10.12.2004 CH 205204
(43) Veröffentlichungstag der Anmeldung: 22.08.2007
(73) Patentinhaber: Lekisport AG, 6340 Baar (CH)
(72) Erfinder: LENHART, Klaus, 73275 Ohmden (DE)
(74) Vertreter: Bremi, Tobias Hans
(86) Internationale Anmeldenummer: PCT/CH2005/000727
(87) Internationale Veröffentlichungsnummer: WO 2006/060932

(56) Entgegenhaltungen:
- EP-A- 1 118 362
- DE-U1- 7 820 999
- DE-U1- 20 114 396
- DE-U1- 20 311 805
- US-A- 3 113 786

## Beschreibung

### TECHNISCHES GEBIET

Die vorliegende Erfindung betrifft einen Stockgriff, insbesondere für Gehstöcke, Trekkingstöcke, Alpinskistöcke, Langlaufstöcke, Nordic-Walking-Stöcke, mit einem Griffkörper und mit einer Handhaltevorrichtung in Form einer Handschlaufe oder eines Handschuhs, wobei die Handhaltevornchtung in ihrer Länge einstellbar ist.

### STAND DER TECHNIK

Gehstöcke, Trekkingstöcke, Alpinskistöcke, Langlaufstöcke, sowie auch Nordic-Walking-Stöcke verfügen normalerweise an ihrem oberen Ende über einen Stockgriff, welcher von der Hand erfasst wird. Um einen versehentlichen Verlust des Stockes zu vermeiden und um die Handkraft des Benutzers auf den Stock zu übertragen, wird üblicherweise an diesem Stockgriff eine Handschlaufe befestigt, durch welche die Hand vor dem Ergreifen des Stockgriffes hindurchgeführt wird.

Derartige Handschlaufen sind in der Regel auf unterschiedliche Handgrössen sowie auf Benützung mit oder ohne Handschuhe einstellbar, indem ihre Länge variiert werden kann. Es gibt diesbezüglich eine Vielzahl von Möglichkeiten, Handschlaufen am Stockgriff variabel zu befestigen.

Einerseits ist es möglich, das Band der Handschlaufe mit einer Schraube im oder am Stockgriff zu befestigen, und unterschiedliche Positionen für das Festschrauben vorzusehen.

Es gibt aber auch Konstruktionen, bei welchen ein Befestigungsmechanismus für das Schlaufenband vorgesehen ist, bei welchem bei einem Zug der Schlaufe nach oben deren Länge verändert werden kann, und welche bei einem Zug der Schlaufe nach unten die Schlaufe in ihrer Länge fixiert ist. Derartige Befestigungsmechanismen haben unter anderem den Vorteil, dass beispielsweise bei einem Sturz des Benutzers und einem dabei auftretenden Zug der Schlaufe nach oben die Handschlaufe gelöst wird und Handverletzungen (zum Beispiel Skifahrerdaumen) vermieden werden können.

Derartige Konstruktionen sind beispielsweise in der DE 19632718 C2, sowie auch in der EP 1118362 A2, der US 3,113,786 oder der DE 29906612 U1 beschrieben.

Die US 3,113,786 offenbart eine längenverstellbare Handschlaufe, wobei das erste Ende der Schlaufe im Handgriff fixiert ist und das zweite Ende in der gewünschten Länge aussen am Handgriff mit einem quer zur Stockachse ausgerichteten Befestigungsmittel befestigt werden kann, während der übrige Teil des zweiten Schlaufenendes durch den Handgriff hindurch in das Stockrohr einführbar ist.

### DARSTELLUNG DER ERFINDUNG

Der Erfindung liegt demnach die Aufgabe zugrunde, einen alternativen und insbesondere verbesserten Stockgriff mit einer Einrichtung zum Blockieren und Einstellen der Benützungslänge der Handhaltevorrichtung zur Verfügung zu stellen. Insbesondere geht es dabei um die Verbesserung eines Stockgriffes, z.B. für Gehstöcke, Trekkingstöcke, Alpinskistöcke, Langlaufstöcke, Nordic-Walking-Stöcke, mit einem Griffkörper und mit einer Handhaltevorrichtung in Form einer Handschlaufe oder eines Handschuhs, wobei die Handhaltevorrichtung mit einer Einrichtung zum Blockieren und Einstellen der Benutzungslänge der Handhaltevorrichtung am Griffkörper befestigt ist, wobei der Griffkörper eine Ausnehmung aufweist, und wobei die Handhaltevorrichtung ein im wesentlichen bandförmiges Element umfasst. Dieses bandförmige Element weist einerseits ein am Griffkörper in der Ausnehmung im Bereich der oberen Wandung (aber nicht notwendigerweise an dieser Wandung) befestigtes Ende auf, und es tritt andererseits in die Ausnehmung des Griffkörper ein, erfährt in der Ausnehmung eine Umlenkung um ein horizontal angeordnetes Umlenkelement und tritt nach unten als freies Ende aus dem Griffkörper heraus.

Die Lösung dieser Aufgabe wird dadurch erreicht, dass Mittel, gewissermassen Blockierungsmittel, angeordnet sind, welche bei nach oben gerichteter Handhaltevorrichtung den in den Griffkörper eintretenden Bandbereich als auch den zum freien Ende aus dem Griffkörper heraustretenden Bandbereich freigeben und somit ein Einstellen der Benutzungslänge ermöglichen, und welche bei nach unten gerichteter Handhaltevorrichtung sowohl den in den Griffkörper eintretenden Bandbereich als auch den zum freien Ende aus dem Griffkörper heraustretenden Bandbereich blockieren. Die Mittel pressen entsprechend das darunter liegende Band respektive die zwei darunter liegenden Bandabschnitte wenigstens mittelbar an den unteren Boden der Ausnehmung oder spezifische dort vorgesehene Elemente. Zudem sind der in den Griffkörper eintretende Bandbereich und der zum freien Ende aus dem Griffkörper heraustretende Bandbereich unmittelbar übereinander angeordnet und werden in Blockierstellung durch die Mittel in blockierender Weise aufeinander gepresst. Auf diese Weise kann durch die zwischen den beiden Bandbereichen auftretende Reibung die blockierende Wirkung der Mittel bei nach unten gerichteter Schlaufe optimal gewährleistet werden.

Der Kern der Erfindung besteht somit unter anderem darin, bei nach unten gerichteter Schlaufe sowohl den in den Griffkörper eintretenden Bandbereich als auch den zum freien Ende aus dem Griffkörper heraustretenden Bandbereich durch die Mittel zu blockieren.

Eine erste bevorzugte Ausführungsform der Erfindung ist **dadurch gekennzeichnet, dass** der zum freien Ende aus dem Griffkörper heraustretende Bandbereich unter dem in den Griffkörper eintretenden Bandbereich angeordnet ist. So kann die Verstellbarkeit der Schlaufe respektive allgemeiner der Handhaltevorrichtung am angenehmsten gestaltet werden, insbesondere ohne störendes freies Ende zwischen den beiden fixierten Schlaufenbereichen, die die Hand umfassen.

Gemäss einer weiteren bevorzugten Ausführungsform handelt es sich beim Umlenkelement um einen Stift, welcher im wesentlichen horizontal in der Ausnehmung angeordnet ist, und z.B. in den seitlichen Wandungen der Ausnehmung in entsprechenden Bohrungen des Griffkörpers gelagert ist. Der Stift kann dabei kreisrunden Durchmesser besitzen, es ist aber beispielsweise zur Erhöhung der Reibung des umlaufenden Bandes auch möglich, einen anderen Durchmesser vorzusehen, beispielsweise einen quadratischen, rechteckigen oder polygonalen Durchmesser. Auch ist es möglich, zur Erhöhung der Leichtgängigkeit, um den Stift eine rohrförmige Manschette vorzusehen. Bevorzugt wird dieser Stift in Bohrungen gehaltert, welche wenigstens auf einer Seite durchgängig ausgeführt sind, so dass der Stift von aussen eingeschoben und im Griffkörper befestigt werden kann.

Eine ganz besonders bevorzugte Ausführungsform der Erfindung ist dadurch gekennzeichnet, dass es sich beim Mittel um ein bevorzugt in Richtung der Ausnehmung längliches Blechelement handelt, dessen Ebene im wesentlichen horizontal in der Ausnehmung und um eine horizontale Achse drehbar beweglich vorgesehen ist, und welches über einen nach unten abgewinkelten Bereich verfügt, welcher in Blockierstellung auf den in den Griffkörper eintretenden Bandbereich und den darunter liegenden zum freien Ende aus dem Griffkörper heraustretenden Bandbereich gepresst wird. Vorzugsweise ist dabei die Achse der drehbaren Beweglichkeit des Blechelements in einem hinteren Bereich der Ausnehmung angeordnet, und der abgewinkelte Bereich dem vorderen Bereich der Ausnehmung zugewandt.

Bevorzugtermassen ist der in den Griffkörper eintretende Bandbereich um einen Stift, welcher im wesentlichen horizontal in der Ausnehmung angeordnet und in den seitlichen Wandungen der Ausnehmung in entsprechenden Bohrungen des Griffkörpers gelagert ist, herumgeführt, und ist unterhalb als freies Ende aus dem Griffkörper herausgeführt. Das Blechelement verfügt über einen gekrümmten Bereich, welcher wenigstens über einen Umgreifwinkel von 100°, bevorzugt wenigstens über 120°, aussenseitig um den um den Stift geführten Bereich des Bandes zu liegen kommt. Mit anderen Worten umgreift der gekrümmte Bereich des Blechelements in der Öffnung der Ausnehmung abgewandten Bereich des um den Stift herumgeführten Bandes wenigstens teilweise, und wird so in der Ausnehmung in um den Stift drehbar beweglicher Weise gelagert, ohne dass das Blechelement aus der Ausnehmung bei den unterschiedlichen Positionen der Schlaufe herausfallen kann. Weiterhin verfügt das Blechelement über einen an den gekrümmten Bereich anschliessenden geraden Bereich, an dessen dem Stift abgewandtem Ende (oder ggf. auch etwas zum Stift versetzt) der nach unten abgewinkelte Bereich angeordnet ist. Der abgewinkelte Bereich kann dabei entweder an seiner dem darunter liegenden und zu fixierenden Band zugewandten Kante mit gerader Kante ausgestaltet sein, wobei diese vorzugsweise so scharfkantig ist, dass sie einerseits in der Lage ist, das Band bei heruntergelegter Schlaufe zu fixieren, andererseits aber das Band auch bei intensiver Benützung nicht beschädigt. Die Kante kann alternativ oder zusätzlich über eine wenigstens über Teile der Kante vorgesehene Zahnung oder Ähnliches verfügen, um beispielsweise in ein geflochtenes Band optimal eingreifen zu können. Es ist übrigens generell auch möglich, zur besseren Fixierung am unteren Wandbereich der Ausnehmung, dort wo das darüberliegende Band von den Mitteln aufgepresst wird, zusätzliche Hilfen zur Fixierung bei herunter gelegter Schlaufe vorzusehen. Es kann sich dabei um auf dem Boden der Wandung, insbesondere an dessen Vorderkante vorgesehene Rippen oder Stege handeln, welche die Reibung erhöhen.

Bevorzugtennassen umgreift der gekrümmte Bereich des Blechelements das um den Stift herumlaufende Band mit einem Umgreifwinkel von wenigstens 150°, damit sichergestellt ist, dass das Blechelement zur Öffnung der Ausnehmung hin sicher fixiert ist.

Selbstverständlich müssen die relativen Dimensionen dieses Blechelements angepasst sein sowohl an die Dicke und Breite des Bandes als auch an die räumlichen Gegebenheiten der Ausnehmung. Das Blechelement sollte auf jeden Fall eine Länge des geraden Abschnittes aufweisen, welche geringer ist als der Abstand zwischen der handseitigen Öffnung der Ausnehmung und dem Stift, damit der abgewinkelte Bereich das darunter liegende Band wenigstens mittelbar an den unteren Boden der Ausnehmung presst. Somit sollten der gerade Bereich und der abgewinkelte Bereich jeweils eine Länge respektive Höhe aufweisen, dass bei nach unten gerichtetem Schlaufenband das oberhalb befestigte aus dem Griffkörper heraustretende Schlaufenband das Blechelement respektive dessen abgewinkelten Bereich nach unten auf den in den Griffkörper eintretenden Bandbereich und den darunter liegenden zum freien Ende aus dem Griffkörper heraustretenden Bandbereich presst, dass aber gleichzeitig bei nach oben gerichteter Schlaufe die Verstellbarkeit ohne übermässigen Widerstand gewährleistet ist.

Es erweist sich als vorteilhaft, das Blechelement aus einem Blech, bevorzugt aus einem Stahlblech, einer Dicke im Bereich von 0.2 - 1.5 mm auszubilden, und eine Höhe des abgewinkelten Bereiches von ca. 2-3 mm vorzusehen. Um eine optimale Fixierung des darunter liegenden Bandes sicherzustellen, schliesst der abgewinkelte Bereich des Blechelements mit dem geraden Bereich des Blechelements z.B. einen rechten Winkel ein, bevorzugt einen Winkel im Bereich von 70-110°.

Am befestigten Ende kann das Schlaufenband entweder einfach an der oberen Wandung der Ausnehmung über eine Schraube, welche zum Beispiel zur besseren Zugänglichkeit den Griff bis zu Oberseite durchtreten kann, angeschlagen sein, es ist aber auch möglich, das Schlaufenband mit einer speziell vorgesehenen Ausreissvorrichtung zur Erhöhung der Sicherheit bei Stürzen am Griffkörper zu befestigen. Ebenfalls ist es möglich, das Schlaufenband am Griffkörper nicht direkt zu befestigen, sondern, indirekt, indem es von oben auf dem geraden Bereich des Blechelements befestigt ist, z. B. über einen Niet oder eine Schraube.

Typischerweise verfügt das Blechelement über eine Breite, welche im wesentlichen der Breite der Schlaufe angepasst ist. So hat das Blechelement beispielsweise eine Breite im Bereich von 3-15 mm, bei einem Schlaufenband, z. B. aus einem gewobenen Material, einer Breite von 5-25 mm. Das Blechelement kann dabei durchaus auch etwas schmaler sein als das Schlaufenband.

Eine weitere bevorzugte Ausführungsform der Erfindung ist dadurch gekennzeichnet, dass das aus dem Griffkörper heraustretende Schlaufenband an der die Ausnehmung nach oben begrenzenden Wandung befestigt ist, und dass die Mittel als nach unten gerichteter Steg am Schlaufenband befestigt oder an dieses angeformt sind. So kann grundsätzlich auf ein selbständig drehbar bewegliches Blechelement in der Ausnehmung verzichtet werden, da die Mittel direkt am Schlaufenband befestigt sind.

Eine alternative bevorzugte Ausführungsform ist dagegen dadurch gekennzeichnet, dass das aus dem Griffkörper heraustretende Schlaufenband an der die Ausnehmung nach oben begrenzenden Wandung befestigt ist, und dass die Mittel in Form eines Blechelements vorgesehen sind, welches ebenfalls an der die Ausnehmung nach oben oder nach hinten begrenzenden Wandung unterhalb des aus dem Griffkörper heraustretenden Schlaufenbandes befestigt ist, und welches an der der Öffnung der Ausnehmung des Griffkörpers zugewandten Seite über einen nach unten abgewinkelten Bereich verfügt. Ein solches Blechelement ist entsprechend nicht um den Stift drehbar beweglich sondern vielmehr um seinen Befestigungspunkt an der inneren Wand der Ausnehmung. Gegebenenfalls vorteilhaft ist dabei die Möglichkeit einer Vorspannung des Blechelementes. Grundsätzlich können nämlich die Mittel über eine, bevorzugt einstellbare Vorspannung in der Blockierposition gehalten werden, und erst bei gezielter Auslenkung der Handschlaufe nach oben eine Einstellbarkeit erlauben.

Bevorzugtermassen handelt es sich bei der Handhaltevorrichtung um eine umlaufende Handschlaufe, bevorzugt aus einem gewobenen Band aus Kunstfasern mit einer Breite im Bereich von 5-25 mm.

Weitere bevorzugte Ausführungsformen des erfindungsgemässen Stockgriffes sind in den weiteren abhängigen Ansprüchen beschrieben.

### KURZE ERLÄUTERUNG DER FIGUREN

Die Erfindung soll nachfolgend anhand von Ausführungsbeispielen im Zusammenhang mit den Zeichnungen näher erläutert werden. Es zeigen:
- Fig.: 1 einen ersten Stöckgriff in Schnittdarstellung in Justierstellung (a), in Klemmstellung (b), sowie in einem Schnitt gemäss A-F in Fig. 1a);
- Fig. 2: Detailansichten der Klemmstellung (a) und der Justierstellung (b) in Schnittdarstellung;
- Fig. 3: einen zweiten Stockgriff in Schnittdarstellung in Justierstellung (a), sowie in Klemmstellung (b); und
- Fig. 4: Varianten der Klemmvorrichtung wobei in a) das Fixierelement an der Schlaufe befestigt ist, und in b) das Fixierelement an der oberen Wandung der Ausnehmung befestigt ist.

### WEGE ZUR AUSFÜHRUNG DER ERFINDUNG

Fig. 1 a) zeigt einen Stockgriff 1 in einem Schnitt in gelöster Stellung, d. h. in der Justierstellung, in welcher die Handschlaufe verstellt werden kann. Die Figuren 1 b) und c) zeigen ergänzende Ansichten, wobei jeweils für gleiche Elemente die gleichen Bezugszeichen verwendet wurden. Die Figuren 2a) und b) zeigen die Klemmstellung und die Justierstellung im Detail und auch hier wurden für gleiche Elemente die gleichen Bezugszeichen verwendet.

Der Stockgriff 1 umfasst einen Griffkörper 3, welcher von unten über einen Hohlraum 5 in Form einer Ausnehmung verfügt, in welchen das Stockrohr 2 eingeschoben werden kann. Der Griff 1 ist ergonomisch ausgeformt, d. h. die Konturlinie der Handseite 16 ist verschieden von der nach vorne gerichteten Vorderseite.

Im oberen Bereich verfügt der Stockgriff 1 über eine von der Handseite 16 vorgesehene gewissermassen horizontale Ausnehmung 4. Diese Ausnehmung verfügt typischerweise über eine Höhe im Bereich von 10-20 mm, normalerweise eine Höhe von 12 - 14 mm. Die Breite ist im wesentlichen der Breite des in dieser Ausnehmung 4 geführten Bandes 8 angepasst, und beträgt beispielsweise bei einem Langlauf-, Nordic-Walking-, oder Alpin-Stock ca. 10-20 mm. An der oberen Wandung der Ausnehmung 4 ist das am Griffkörper befestigte Ende 9 der Handschlaufe 7 mit einer Befestigungselement 14 befestigt. Im konkreten Fall handelt es sich dabei um einen Kunststoffbolzen mit radialem Ansatz (Bund), welcher in einer den Kopf in vertikaler Richtung durchtretenden Bohrung 6 geführt ist. Die Bohrung ist z.B. mit einem Abdeckstopfen abgedeckt.

Das Schlaufenband 8 tritt aus dem Griffkörper als heraustretendes Schlaufenband 22 heraus, bildet die die Hand umschlingende Handschlaufe und das andere Ende tritt als Schlaufenband 11 wiederum in die Ausnehmung 4 des Griffkörper 3 ein. Handelt es sich nicht um eine umlaufende Handschlaufe sondern um einen Handschuh mit entsprechenden Bandmitteln, so handelt es sich beim Schlaufenband 11 analog um den zweiten Bandabschnitt, welcher am Handschuh befestigt ist.

Das in den Griffkörper 3 eintretende Schlaufenband 11, dessen Breite sich senkrecht zur Papierebene erstreckt, wird um einen quer zur Bandrichtung in der Ausnehmung stationär vorgesehenen Stift 13 von oben herum geführt, und tritt nach Umlaufen des Stiftes nach unten aus der Ausnehmung als freies Ende 10 wieder aus dem Griffkörper heraus.

Ohne die Vorsehung von zusätzlichen Fixiermitteln ist eine derart im Griffkörper geführte Handschlaufe in jeder Position frei verstellbar und in ihrer Länge nicht fixiert. Um aber nun eine Fixierung der Länge der Handschlaufe bei nach unten gerichteter Handschlaufe 7 sicherzustellen, ist ein Fixierelement 12 in der Ausnehmung vorgesehen. Das Fixierelement ist in Form eines Bleches 12 vorgesehen, welches ungefähr die Breite des Bandes aufweist, und welches einen gewissermassen J-förmigen Schnitt aufweist. Es verfügt über einen gekrümmten Bereich (vgl. dazu insbesondere Fig. 2), welcher den Stift 13 und das um den Stift 13 herumlaufende Band von aussen umgreift. Der Durchmesser des gekrümmten Bereiches ist dem Aussendurchmesser des um den Stift 13 herum laufenden Bandes angepasst. Durch diesen gewissermassen hakenförmigen Abschnitt des Blechelements 12 wird einerseits dieses Blechelement um den Stift 13 und das darum herumlaufende Band beweglich gelagert, und andererseits in der Ausnehmung 4 gewissermassen gefangen.

Weiterhin verfügt das Blechelement 12 über einen geraden Bereich 18, welcher an den gekrümmten Bereich anschliesst und sich zur Öffnung der Ausnehmung hin erstreckt. Am Ende dieses geraden Bereiches 18 ist ein nach unten zu den darunter liegenden Bandabschnitten 10, 11 abgewinkelter Bereich 19 vorgesehen.

Wird nun, wie in Fig. 1a) respektive im Detail in Fig. 2b) dargestellt, die Schlaufe in horizontaler oder nach oben gerichteter Position gehalten, so ist das Fixierelement locker schwenkbar und übt keinen Druck auf die darunter liegenden Bandabschnitte 10 und 11 aus. Entsprechend kann die Länge der Handschlaufe 7 in dieser Position verstellt werden, mit anderen Worten kann die Handschlaufe über ein Ziehen am freien Ende 10 verkleinert werden, oder über ein Ziehen am in den Griffkörper eintretenden Schlaufenband 11 verlängert werden.

Ausserdem kann die Länge der Handschlaufe bei nach oben gerichteter Position der Handschlaufe in jedem Fall vergrössert werden, was automatisch eine Sicherheit bei Stürzen ergibt.

Wird nun, wie dies in den Figuren 1b) sowie Fig. 2a) im Detail dargestellt ist, die Handschlaufe 7 nach unten gerichtet, wie dies typischerweise beim Gebrauch der Fall ist, so drückt der Abschnitt des aus dem Griffkörper heraustretenden Schlaufenbandes 22 auf das Fixierelement. Dies typischerweise im Bereich der vorderen Kante, d. h. wo der gerade Bereich 18 und der abgewinkelte Bereich 19 aneinander stossen. Dadurch wird der abgewinkelte Bereich 19 des Fixierelementes 12 nach unten auf den Bandabschnitt 11 und damit auch auf den darunter liegenden zweiten Bandabschnitt 10 gepresst. Die dabei entstehende Reibung fixiert die Schlaufe in ihrer Länge.

In Fig. 3 ist ein alternatives Ausführungsbeispiel dargestellt, wobei in Fig. 3 a) die Justierstellung in einem Schnitt dargestellt ist, und in Fig. 3b) die Klemmstellung. Es wurden für äquivalente Elemente die gleichen Bezugszeichen verwendet, wie in den Figuren 1 und 2.

In diesem Ausführungsbeispiel ist das am Griffkörper 3 befestigte Ende 9 der Handschlaufe 7 nicht direkt am Griffkörper befestigt sondern vielmehr am Blechelement 12. Dabei ist es am geraden Abschnitt 18 mit einem Befestigungsteil 21, z.B. einer Niete, von oben angeschlagen.

Aus den Figuren 3 a) und b) wird ersichtlich, dass auch dann bei nach unten gerichteter Handschlaufe 7 der oben liegende Abschnitt 22 des aus dem Griffkörper heraustretenden Schlaufenbandes das Blechelement 12 derart nach unten presst, dass der abgewinkelte Abschnitt 19 die darunter liegenden Abschnitte 11 und 10 des Schlaufenbandes fixieren.

Abschliessend zeigt Fig. 4 grundsätzlich andere aber immer noch unter den Erfindungsgedanken fallende Möglichkeiten der Klemmvorrichtung. In Fig. 4a) ist die Möglichkeit dargestellt, das Fixierelement 12 direkt am Schlaufenband der Handschlaufe zu befestigen. Das am Griffkörper befestigte Ende der Handschlaufe 7 wird mit einer Befestigungselement 14 von unten an der oberen Wandung der Ausnehmung 4 befestigt. In geeignetem Abstand von dieser Befestigung ist am Schlaufenband ein Steg entweder angeformt oder am Band befestigt. Es kann sich dabei beispielsweise um einen Steg aus Blech handeln. Angelpunkt für das Fixierelement 12 ist dann die Handschlaufe selber respektive dessen Befestigungspunkt 14. In Klemmstellung, d. h. bei nach unten gerichteter Handschlaufe 7 wird der aus dem Griffkörper heraustretende Abschnitt 22 des Schlaufenbandes das Fixierelement 12 nach unten auf die darunter liegenden Bandabschnitte 11 und 10 pressen und damit eine ähnliche Wirkung erzeugen, wie bereits in den Figuren 1-3 dargestellt.

Diese Lösung ist konstruktiv besonders einfach und entsprechend auch bei niederen Temperaturen und bei Vereisung nicht anfällig.

Eine andere Möglichkeit ist in Fig. 4b) dargestellt. Hier ist an Stelle des Blechelements mit gekrümmtem Abschnitt ein Blechelement 12 vorgesehen, welches an einem Ende an der oberen Wandung der Ausnehmung 4 mit einem Befestigungselement 14 befestigt ist. Es verfügt über einen geraden Abschnitt, welcher sich zur Öffnung der Ausnehmung erstreckt, und im wesentlichen am Ende dieses geraden Abschnittes über einen abgewinkelten Bereich 19. Drehpunkt bei diesem Fixierelement 12 ist gewissermassen der Befestigungspunkt an der Wandung der Ausnehmung 4. Oberhalb dieses Fixierelementes und etwas zur Öffnung der Ausnehmung 4 hin versetzt ist das am Griffkörper befestigte Ende 9 der Handschlaufe an der Wandung der Ausnehmung befestigt.

In Klemmstellung, d. h. bei nach unten gerichteter Handschlaufe 7 drückt das aus dem Griffkörper heraustretende Schlaufenband 22 von oben auf das Fixierelement 12, und der abgewinkelte Abschnitt 19 wird entsprechend auf die beiden Bandabschnitte 11 und 10 gepresst, was wiederum eine ähnliche Wirkung erzeugt, wie dies bereits in den Figuren 1-3 dargestellt wurde. Auch diese Lösung zeichnet sich durch konstruktive Einfachheit aus. Weiterhin ist es möglich, über die Einstellung des Winkels zwischen der Befestigung und dem geraden Bereich des Blechelements eine. Vorspannung beispielsweise nach unten zu erzeugen, so dass nur ein gezieltes nach oben richten der Schlaufe tatsächlich zu einem lösen der Schlaufe führt.

Die angeführten Ausführungsbeispiele dienen nur der allgemeinen Illustration des erfindungsgemässen Gedankens und sollen nicht dazu verwendet werden, den allgemeinen Hauptgedanken, wie er in den Patentansprüchen formuliert ist, einschränkend auszulegen.

### BEZUGSZEICHENLISTE

- 1: Stockgriff
- 2: Stockrohr
- 3: Griffkörper
- 4: Ausnehmung in 3
- 5: Hohlraum in 3 für 2
- 6: Bohrung
- 7: Handschlaufe
- 8: Schlaufenband
- 9: am Griffkörper befestigtes Ende von 7
- 10: freies Ende von 7
- 11: in den Griffkörper eintretendes Schlaufenband
- 12: Fixierelement
- 13: Querstift
- 14: Befestigungselement
- 15: Abdeckstopfen
- 16: Handseite von Griffkörper
- 17: gekrümmter Bereich von 12
- 18: gerader Bereich von 12
- 19: abgewinkelter Bereich von 12
- 20: Bohrung in 18
- 21: Befestigungsteil
- 22: aus dem Griffkörper heraustretendes Schlaufenband

## Patentansprüche

1. Stockgriff (1) für Gehstöcke, Trekkingstöcke, Alpinskistöcke, Langlaufstöcke, Nordic-Walking-Stöcke, mit einem Griffkörper (3) und mit einer Handhaltevorrichtung in Form einer Handschlaufe (7) oder eines Handschuhs,
wobei die Handhaltevorrichtung (7) mit einer Einrichtung zum Blockieren und Einstellen der Benutzungslänge der Handhaltevorrichtung (7) am Griffkörper befestigt ist,
wobei der Griffkörper eine Ausnehmung (4) aufweist,
und wobei die Handhaltevorrichtung ein im wesentlichen bandförmiges Element (7) umfasst,
welches einerseits ein am Griffkörper (3) in der Ausnehmung (4) im Bereich der oberen Wandung befestigtes Ende (9) aufweist, und welches andererseits in die Ausnehmung (4) des Griffkörper (3) eintritt, in der Ausnehmung (4) eine Umlenkung um ein horizontal angeordnetes Umlenkelement (13) erfährt und nach unten als freies Ende (10) aus dem Griffkörper (3) heraustritt,
**dadurch gekennzeichnet, dass**
Mittel (12) angeordnet sind, welche bei nach oben gerichteter Handhaltevorrichtung (7) den in den Griffkörper (3) eintretenden Bandbereich (11) als auch den zum freien Ende aus dem Griffkörper (3) heraustretenden Bandbereich (10) freigeben und ein Einstellen der Benutzungslänge ermöglichen, und
welche bei nach unten gerichteter Handhaltevorrichtung (7) sowohl den in den Griffkörper (3) eintretenden Bandbereich (11) als auch den zum freien Ende aus dem Griffkörper (3) heraustretenden Bandbereich (10) blockieren,
und dass der in den Griffkörper (3) eintretende Bandbereich (11) und der zum freien Ende aus dem Griffkörper (3) heraustretende Bandbereich (10) unmittelbar übereinander angeordnet sind und in Blockierstellung durch die Mittel (12) in blockierender Weise aufeinander gepresst werden.

2. Stockgriff (1) nach Anspruch 1, **dadurch gekennzeichnet, dass** der zum freien Ende aus dem Griffkörper (3) heraustretende Bandbereich (10) unter dem in den Griffkörper (3) eintretenden Bandbereich (11) angeordnet ist.

3. Stockgriff (1) nach einem der vorhergehenden Ansprüche, **dadurch gekennzeichnet, dass** es sich beim Umlenkelement um einen Stift (13) handelt, welcher im wesentlichen horizontal in der Ausnehmung (4) angeordnet ist, und in den seitlichen Wandungen der Ausnehmung (4) in entsprechenden Bohrungen des Griffkörpers (3) gelagert ist, wobei diese Bohrungen bevorzugt wenigstens auf einer Seite durchgängig ausgeführt sind, so dass der Stift (13) von aussen eingeschoben werden kann.

4. Stockgriff (1) nach einem der vorhergehenden Ansprüche, **dadurch gekennzeichnet, dass** es sich beim Mittel (12) um ein Blechelement handelt, welches in vertikaler Richtung in der Ausnehmung (4) beweglich vorgesehen ist, und welches über einen nach unten abgewinkelten Bereich (19) verfügt, welcher in Blockierstellung auf den in den Griffkörper (3) eintretenden Bandbereich (11) und den darunter liegenden zum freien Ende aus dem Griffkörper (3) heraustretenden Bandbereich (10) gepresst wird.

5. Stockgriff (1) nach Anspruch 4, **dadurch gekennzeichnet, dass** der in den Griffkörper (3) eintretende Bandbereich (11) um einen Stift (13), welcher im wesentlichen horizontal in der Ausnehmung (4) angeordnet und in den seitlichen Wandungen der Ausnehmung (4) in entsprechenden Bohrungen des Griffkörpers (3) gelagert ist, herumgeführt wird, und unterhalb als freies Ende (10) aus dem Griffkörper (3) herausgeführt wird, dass das Blechelement (12) über einen gekrümmten Bereich (17) verfügt, welcher wenigstens über einen Umgreifwinkel von 100°, bevorzugt wenigstens über 120°, aussenseitig um den um den Stift (13) geführten Bereich des Bandes (8) zu liegen kommt, und dass das Blechelement (12) über einen an den gekrümmten Bereich (17) anschliessenden geraden Bereich (18) verfügt, an dessen dem Stift (13) abgewandtem Ende der nach unten abgewinkelte Bereich (19) angeordnet ist.

6. Stockgriff (1) nach Anspruch 5, **dadurch gekennzeichnet, dass** der Umgreifwinkel wenigstens 150° beträgt.

7. Stockgriff (1) nach einem der Ansprüche 5 oder 6, **dadurch gekennzeichnet, dass** der gerade Bereich (18) und der abgewinkelte Bereich (19) jeweils eine Länge respektive Höhe aufweisen, dass bei nach unten gerichtetem Schlaufenband (8) das oberhalb befestigte aus dem Griffkörper (3) heraustretende Schlaufenband (22) das Blechelement (12) respektive dessen abgewinkelten Bereich (19) nach unten auf den in den Griffkörper (3) eintretenden Bandbereich (11) und den darunter liegenden zum freien Ende aus dem Griffkörper (3) heraustretenden Bandbereich (10) presst.

8. Stockgriff (1) nach einem der Ansprüche 5-7, **dadurch gekennzeichnet, dass** das Blechelement aus einem Blech, bevorzugt aus einem Stahlblech, einer Dicke im Bereich von 0.2 - 0.7 mm gebildet ist, und dass die Höhe des abgewinkelten Bereiches (19) 2-3 mm beträgt.

9. Stockgriff (1) nach einem der Ansprüche 5-8, **dadurch gekennzeichnet, dass** der abgewinkelte Bereich (19) des Blechelements (12) mit dem geraden Bereich (18) des Blechelements (12) im wesentlichen einen rechten Winkel einschliesst, bevorzugt einen Winkel im Bereich von 70-110°.

10. Stockgriff (1) nach einem der Ansprüche 5-9, **dadurch gekennzeichnet, dass** das Schlaufenband (8) am Griffkörper (3) befestigt ist, indem es von oben auf dem geraden Bereich (18) des Blechelements (12) befestigt ist, z. B. über einen Niet oder eine Schraube (21).

11. Stockgriff (1) nach einem der Ansprüche 5-10, **dadurch gekennzeichnet, dass** das Blechelement eine Breite im Bereich von 3-15 mm aufweist, und dass bevorzugt das Schlaufenband (8) aus einem gewobenen Material einer Breite von 5-25 mm gebildet ist.

12. Stockgriff (1) nach einem der Ansprüche 1-3, **dadurch gekennzeichnet, dass** das aus dem Griffkörper (3) heraustretende Schlaufenband (22) an der die Ausnehmung (4) nach oben begrenzenden Wandung befestigt ist, und dass die Mittel (12) als nach unten gerichteter Steg am Schlaufenband (22) befestigt oder an dieses angeformt sind.

13. Stockgriff (1) nach einem der Ansprüche 1-3, **dadurch gekennzeichnet, dass** das aus dem Griffkörper (3) heraustretenden Schlaufenband (22) an der die Ausnehmung (4) nach oben begrenzenden Wandung befestigt ist, und dass die Mittel (12) in Form eines Blechelements vorgesehen sind, welches ebenfalls an der die Ausnehmung (4) nach oben oder nach hinten begrenzenden Wandung unterhalb des aus dem Griffkörper (3) heraustretende Schlaufenbandes (22) befestigt ist, und welches an der der Öffnung der Ausnehmung (4) des Griffkörpers zugewandten Seite über einen nach unten abgewinkelten Bereich (19) verfügt.

14. Stockgriff (1) nach einem der vorhergehenden Ansprüche, **dadurch gekennzeichnet, dass** die Mittel (12) über eine, bevorzugt einstellbare Vorspannung in der Blockierposition gehalten werden, und erst bei gezielter Auslenkung der Handschlaufe (7) nach oben eine Einstellbarkeit erlauben.

15. Stockgriff (1) nach einem der vorhergehenden Ansprüche, **dadurch gekennzeichnet, dass** es sich bei der Handhaltevorrichtung um eine umlaufende Handschlaufe (7) handelt, bevorzugt aus einem gewobenen Band aus Kunstfasern mit einer Breite im Bereich von 5-25 mm.

## Claims

1. A pole grip (1) for walking sticks, trekking poles, downhill ski poles, cross-country ski poles and Nordic walking poles, having a grip body (3) and a hand-retaining arrangement in the form of a hand strap (7) or of a glove,
it being the case that the hand-retaining arrangement (7) is fastened on the grip body by way of a device for blocking and adjusting the useful length of the hand-retaining arrangement (7),
that the grip body has a recess (4),
and that the hand-retaining arrangement comprises an essentially band-like element (7)
which, on the one hand, has an end (9) fastened on the grip body (3), in the recess (4) in the region of the top wall, and which, on the other hand, enters into the recess (4) of the grip body (3), is deflected about a horizontally arranged deflecting element (13) in the recess (4) and exits out of the grip body (3) in a downward direction as a free end (10),
**characterized by**
the provision of means (12) which, when the hand-retaining arrangement (7) is directed upward, release the band region (11) entering into the grip body (3) and the band region (10) exiting out of the grip body (3) to the free end and allow the useful length to be adjusted, and
which, when the hand-retaining arrangement (7) is directed downward, block both the band region (11) entering into the grip body (3) and the band region (10) exiting out of the grip body (3) to the free end,
and that the band region (11) entering into the grip body (3) and the band region (10) exiting out of the grip body (3) to the free end are arranged directly one above the other and, in the blocking position, are pressed one upon the other in blocking fashion by the means (12).

2. The pole grip (1) as claimed in claim 1, **characterized in that** the band region (10) which exits out of the grip body (3) to the free end is arranged beneath the band region (11) entering into the grip body (3).

3. The pole grip (1) as claimed in one of the preceding claims, **characterized in that** the deflecting element is a pin (13) which is arranged essentially horizontally in the recess (4) and is mounted in the lateral walls of the recess (4), in corresponding bores of the grip body (3), these bores preferably passing all the way through at least on one side, in which case the pin (13) can be pushed in from the outside.

4. The pole grip (1) as claimed in one of the preceding claims, **characterized in that** the means (12) is a sheet-metal element which is provided for vertical movement in the recess (4) and has a downwardly angled region (19) which, in the blocking position, is pressed onto the band region (11) entering into the grip body (3) and the band region (10) located beneath, which exits out of the grip body (3) to the free end.

5. The pole grip (1) as claimed in claim 4, **characterized in that** the band region (11) entering into the grip body (3) is guided around a pin (13), which is arranged essentially horizontally in the recess (4) and is mounted in the lateral walls of the recess (4), in corresponding bores of the grip body (3), and is guided out of the grip body (3) underneath as free end (10), **in that** the sheet-metal element (12) has a curved region (17) which, at least over a surround angle of 100°, preferably at least over 120°, ends up located around the outside of that region of the band (8) which is guided around the pin (13), and **in that** the sheet-metal element (12) has a rectilinear region (18) which adjoins the curved region (17) and has the downwardly angled region (19) arranged at its end which is directed away from the pin (13).

6. The pole grip (1) as claimed in claim 5, **characterized in that** the surround angle is at least 150°.

7. The pole grip (1) as claimed in either of claims 5 and 6, **characterized in that** the rectilinear region (18) and the angled region (19) are of such a length and height, respectively, that, when the strap band (8) is directed downward, the strap band (22) fastened at the top, which exits out of the grip body (3), presses the sheet-metal element (12), or the angled region (19) thereof, downward onto the band region (11) entering into the grip body (3) and the band region (10) located beneath, which exits out of the grip body (3) to the free end.

8. The pole grip (1) as claimed in one of claims 5 - 7, **characterized in that** the sheet-metal element is formed from a metal sheet, preferably from a steel sheet, with a thickness in the range of 0.2 - 0.7 mm and **in that** the height of the angled region (19) is 2-3 mm.

9. The pole grip (1) as claimed in one of claims 5 - 8, **characterized in that** the angled region (19) of the sheet-metal element (12) encloses essentially a right angle, preferably an angle in the range of 70-110°, with the rectilinear region (18) of the sheet-metal element (12).

10. The pole grip (1) as claimed in one of claims 5 - 9, **characterized in that** the strap band (8) is fastened on the grip body (3) by being fastened on the rectilinear region (18) of the sheet-metal element (12) from above, e.g. via a rivet or a screw (21).

11. The pole grip (1) as claimed in one of claims 5 - 10, **characterized in that** the sheet-metal element has a width in the range of 3-15 mm, and **in that** preferably the strap band (8) is formed from a woven material with a width of 5-25 mm.

12. The pole grip (1) as claimed in one of claims 1 - 3, **characterized in that** the strap band (22) exiting out of the grip body (3) is fastened on the wall which bounds the recess (4) in the upward direction, and **in that** the means (12) are fastened on the strap band (22), or integrally formed thereon, as a downwardly directed crosspiece.

13. The pole grip (1) as claimed in one of claims 1 - 3, **characterized in that** the strap band (22) exiting out of the grip body (3) is fastened on the wall which bounds the recess (4) in the upward direction, and **in that** the means (12) are provided in the form of a sheet-metal element which is likewise fastened on the wall which bounds the recess (4) in the upward or rearward direction beneath the strap band (22) exiting out of the grip body (3), the sheet-metal element having a downwardly angled region (19) on the side which is directed toward the opening of the recess (4) of the grip body.

14. The pole grip (1) as claimed in one of the preceding claims, **characterized in that** the means (12) are retained in the blocking position via a preferably adjustable prestressing means and allow adjustment only when the hand strap (7) is deflected specifically in the upward direction.

15. The pole grip (1) as claimed in one of the preceding claims, **characterized in that** the hand-retaining arrangement is an encircling hand strap (7), preferably comprising a woven band which is made of synthetic fibres and has a width in the range of 5-25 mm.

## Revendications

1. Poignée de bâton (1) pour bâtons de marche, bâtons de trekking, bâtons de ski alpin, bâtons de ski de fond, bâtons de Nordic-Walking, comprenant un corps de poignée (3) et un dispositif de maintien de la main en forme de dragonne (7) ou de gant,
le dispositif de maintien de la main (7) étant fixé avec un dispositif pour bloquer et ajuster la longueur d'utilisation du dispositif de maintien de la main (7) sur le corps de poignée,
le corps de poignée présentant un évidement (4), et le dispositif de maintien de la main comprenant un élément (7) essentiellement en forme de bande, qui présente d'une part une extrémité (9) fixée sur le corps de poignée (3) dans l'évidement (4) dans la région de la paroi supérieure, et qui entre d'autre part dans l'évidement (4) du corps de poignée (3), subit dans l'évidement (4) une déviation autour d'un élément de renvoi (13) disposé horizontalement et ressort vers le bas sous forme d'extrémité libre (10) hors du corps de poignée (3),
**caractérisée en ce que**
des moyens (12) sont prévus pour libérer la région de bande (11) entrant dans le corps de poignée (3) ainsi que la région de bande (10) sortant vers le corps de poignée (3) vers l'extrémité libre et pour permettre un ajustement de la longueur d'utilisation lorsque le dispositif de maintien de la main (7) est orienté vers le haut, et qui bloquent la région de bande (11) entrant dans le corps de poignée (3) et la région de bande (10) sortant du corps de poignée (3) vers l'extrémité libre lorsque le dispositif de maintien de la main (7) est orienté vers le bas,
et **en ce que** la région de bande (11) entrant dans le corps de poignée (3) et la région de bande (10) sortant du corps de poignée (3) vers l'extrémité libre sont disposées directement l'une au-dessus de l'autre et sont pressées l'une sur l'autre de manière bloquante dans la position de blocage par les moyens (12).

2. Poignée de bâton (1) selon la revendication 1, **caractérisée en ce que** la région de bande (10) sortant du corps de poignée (3) vers l'extrémité libre est disposée sous la région de bande (11) entrant dans le corps de poignée (3).

3. Poignée de bâton (1) selon l'une quelconque des revendications précédentes, **caractérisée en ce que** l'élément de renvoi est une goupille (13) qui est disposée essentiellement horizontalement dans l'évidement (4) et qui est montée dans des alésages correspondants du corps de poignée (3) dans les parois latérales de l'évidement (4), ces alésages étant de préférence réalisés au moins d'un côté de manière traversante, de sorte que la goupille (13) puisse être enfoncée depuis l'extérieur.

4. Poignée de bâton (1) selon l'une quelconque des revendications précédentes, **caractérisée en ce que** les moyens (12) sont constitués par un élément en tôle qui peut se déplacer dans l'évidement (4) dans la direction verticale, et qui dispose d'une région (19) coudée vers le bas, qui, dans la position de blocage, est pressée sur la région de bande (11) entrant dans le corps de poignée (3) et sur la région de bande (10) disposée en dessous et sortant du corps de poignée (3) vers l'extrémité libre.

5. Poignée de bâton (1) selon la revendication 4, **caractérisée en ce que** la région de bande (11) entrant dans le corps de poignée (3) est guidée autour d'une goupille (13) qui est disposée essentiellement horizontalement dans l'évidement (4) et qui est montée dans les parois latérales de l'évidement (4) dans des alésages correspondants du corps de poignée (3), et qui est guidée hors du corps de poignée (3) par le dessous sous forme d'extrémité libre (10), **en ce que** l'élément en tôle (12) dispose d'une région courbe (17) qui vient s'appliquer au moins sur un angle d'enveloppement de 100°, de préférence d'au moins 120°, du côté extérieur autour de la région de la bande (8) guidée autour de la goupille (13), et **en ce que** l'élément en tôle (12) dispose d'une région droite (18) se raccordant à la région courbe (17), à l'extrémité opposée à la goupille (13) de laquelle est disposée la région (19) coudée vers le bas.

6. Poignée de bâton (1) selon la revendication 5, **caractérisée en ce que** l'angle d'enveloppement vaut au moins 150°.

7. Poignée de bâton (1) selon l'une quelconque des revendications 5 ou 6, **caractérisée en ce que** la région droite (18) et la région coudée (19) présentent chacune une longueur, respectivement une hauteur, **en ce que** lorsque la bande de la dragonne (8) est orientée vers le bas, la bande de la dragonne (22) sortant du corps de poignée (3) et fixée au-dessus presse l'élément en tôle (12), respectivement sa région coudée (19) vers le bas sur la région de bande (11) entrant dans le corps de poignée (3) et la région de bande (10) située en dessous et sortant du corps de poignée (3) vers l'extrémité libre.

8. Poignée de bâton (1) selon l'une quelconque des revendications 5 à 7, **caractérisée en ce que** l'élément en tôle est formé d'une tôle, de préférence d'une tôle d'acier, ayant une épaisseur de l'ordre de 0,2 à 0,7 mm, et **en ce que** la hauteur de la région coudée (19) vaut 2 à 3 mm.

9. Poignée de bâton (1) selon l'une quelconque des revendications 5 à 8, **caractérisée en ce que** la région coudée (19) de l'élément en tôle (12) forme avec la région droite (18) de l'élément en tôle (12) essentiellement un angle droit, de préférence un angle de l'ordre de 70 à 110°.

10. Poignée de bâton (1) selon l'une quelconque des revendications 5 à 9, **caractérisée en ce que** la bande de dragonne (8) est fixée sur le corps de poignée (3), en étant fixée par le haut sur la région droite (18) de l'élément en tôle (12), par exemple par le biais d'un rivet ou d'une vis (21).

11. Poignée de bâton (1) selon l'une quelconque des revendications 5 à 10, **caractérisée en ce que** l'élément en tôle présente une largeur de l'ordre de 3 à 15 mm, et **en ce que** de préférence la bande de dragonne (8) est formée d'un matériau tissé ayant une largeur de 5 à 25 mm..

12. Poignée de bâton (1) selon l'une quelconque des revendications 1 à 3, **caractérisée en ce que** la bande de dragonne (22) sortant du corps de poignée (3) est fixée à la paroi limitant vers le haut l'évidement (4), et **en ce que** les moyens (12) sont fixés sous forme de nervure orientée vers le bas à la bande de dragonne (22) ou sont façonnés sur celle-ci.

13. Poignée de bâton (1) selon l'une quelconque des revendications 1 à 3, **caractérisée en ce que** la bande de dragonne (22) sortant du corps de poignée (3) est fixée à la paroi limitant vers le haut l'évidement (4), et **en ce que** les moyens (12) sont prévus sous la forme d'un élément en tôle qui est également fixé à la paroi limitant vers le haut ou vers l'arrière l'évidement (4), sous la bande de dragonne (22) sortant du corps de poignée (3), et qui dispose d'une région (19) coudée vers le bas sur le côté tourné vers l'ouverture de l'évidement (4) du corps de poignée.

14. Poignée de bâton (1) selon l'une quelconque des revendications précédentes, **caractérisée en ce que** les moyens (12) sont maintenus dans la position bloquée par le biais d'une précontrainte de préférence ajustable, et permettent l'ajustement seulement dans le cas d'une déviation spécifique de la dragonne (7) vers le haut.

15. Poignée de bâton (1) selon l'une quelconque des revendications précédentes, **caractérisée en ce que** le dispositif de maintien de la main est une dragonne périphérique (7), de préférence constituée d'une bande tissée en fibres synthétiques et ayant une largeur de l'ordre de 5 à 25 mm.
